# NOUVEAU FASCICULE DE BREVET EUROPEEN

(11) **EP 0 817 164 B2**
(45) Date de publication et mention de la décision concernant l'opposition: **25.08.2004**
(45) Mention de la délivrance du brevet: 28.11.2001
(21) Numéro de dépôt: 97401411.0
(22) Date de dépôt: 19.06.1997
(51) Int. Cl.: G10K 11/172

(54) **Structures d'absorption de bruit et parois constituées de ces structures**
Geräuschabsorbierende Strukturen und daraus hergestellte Wände
Noise absorbing structures and walls made therefrom

(30) Priorité: 28.06.1996 FR 9608064
(43) Date de publication de la demande: 07.01.1998
(73) Titulaire: BERTIN & CIE, F-78373 Plaisir Cedex (FR); Snecma Moteurs, 75015 Paris (FR)
(72) Inventeur: Guilloud, Jean-Claude, 78370 Plaisir (FR); Collin, Dominique, 91210 Draveil (FR); Julliard, Jacques, 77850 Hericy (FR); Fumoux, Christine, 78640 Villiers Saint Frédéric (FR)
(74) Mandataire: Ramey, Daniel

(56) Documents cités:
- EP-B- 0 244 755
- DE-A- 4 228 356
- DE-B- 2 834 823
- DE-U- 9 414 943
- DE-U- 9 418 063
- FR-A- 2 482 663
- FR-A- 2 715 244
- US-A- 4 068 736

## Description

L'invention conceme en général des structures d'absorption de bruit et des parois formées au moyen de ces structures et plus particulièrement de telles structures légères et de faible encombrement, applicables notamment dans l'industrie aéronautique pour l'équipement de réacteurs, de leurs nacelles et de cabines d'avions, dans l'industrie des transports, dans l'industrie du bâtiment, etc...

On a déjà proposé, dans la Demande de Brevet français n° 94 00539 (publiée sous le n° 2 715 244) des structures légères d'absorption de bruit qui comprennent chacune un cadre de support sur lequel est fixée et tendue une membrane étanche, et des plaques disposées sous la membrane pour former avec elles un amortisseur passif à laminage d'air. L'incidence d'ondes acoustiques sur la membrane, du côté opposé auxdites plaques, provoque une déformation vibratoire de la membrane qui se traduit par un écoulement laminaire d'air entre la membrane et les plaques et donc par une absorption d'énergie. Lorsque l'impédance acoustique d'une telle structure est correctement adaptée aux ondes acoustiques incidentes, une grande partie de l'énergie de ces ondes acoustiques est absorbée par la structure dans une bande de fréquences relativement large.

La présente invention a pour but d'apporter des perfectionnements importants à ces structures.

Elle a pour objet des structures légères du type précité et dont les impédances acoustiques sont modifiables, réglables ou pilotables et susceptibles de suivre les évolutions des sources de bruit à absorber.

Elle a également pour objet des structures légères du type précité, comprenant des moyens de modification, de réglage ou de pilotage de leurs impédances acoustiques, qui sont eux-mêmes pilotables par un système de traitement de l'information.

Elle a encore pour objet des parois légères et de faible épaisseur, réalisées par juxtaposition et assemblage de ces structures.

Elle a encore pour objet de compenser les influences des variations de la pression et de la température extérieures sur la membrane de la structure d'absorption de bruit.

Elle propose, à cet effet, une structure d'absorption de bruit comprenant un cadre de support sur lequel est tendue et fixée une membrane étanche dont la face extérieure au cadre reçoit des ondes acoustiques, un gaz tel par exemple que de l'air remplissant un volume délimité par le cadre et la membrane, et des moyens de dissipation d'énergie logés dans ce volume, caractérisée en ce que les moyens de dissipation sont du type à laminage de gaz, du type électrostatique ou du type électromagnétique et sont modifiables, réglables ou pilotables pour modification ou adaptation de l'impédance acoustique de ladite structure aux caractéristiques du bruit à absorber, la structure précitée est fermée de façon étanche et contient un élément volumique expansible et contractile tel qu'un ballon ou un soufflet par exemple, rempli d'air et communiquant avec l'extérieur par un orifice d'égalisation de pression statique, cet élément occupant une fraction notable du volume de ladite structure.

Les structures selon l'invention, grâce au fait que leurs impédances acoustiques sont modifiables ou réglables, peuvent être conçues ou réglées pour absorber le bruit incident ou pour le dévier par réflexion, par exemple en fonction des positions qu'elles occupent dans une paroi d'absorption de bruit ou de protection contre le bruit.

Dans un premier mode de réalisation, les moyens de dissipation d'énergie sont du type à laminage de gaz et comprennent des plaques disposées à l'intérieur du cadre, à faible distance de la membrane, et des moyens de modification de cette distance.

Dans un autre mode de réalisation, les moyens de dissipation à laminage de gaz comprennent au moins un passage d'écoulement de gaz reliant une chambre fermée délimitée à l'intérieur du cadre par la membrane à une autre chambre située à l'intérieur de ladite structure.

Par exemple, ce passage peut être un conduit formé entre deux plaques superposées associées à des moyens de modification ou de réglage de la distance entre elles pour modification ou réglage de la section de passage du conduit.

Selon un autre mode de réalisation, les moyens de dissipation à laminage de gaz comprennent des tiges portées par la membrane et s'étendant perpendiculairement à celle-ci à l'intérieur du cadre dans des tubes fixes qui sont fermés à leur extrémité opposée à la membrane et qui délimitent avec les tiges des conduits annulaires de laminage de gaz.

Selon encore un autre mode de réalisation de l'invention, les moyens de dissipation d'énergie comprennent des plaques électrodes disposées parallèlement à la membrane à distance de celle-ci, et au moins une autre électrode formée sur la membrane et reliée avec lesdites plaques à des moyens de polarisation tels qu'une source de courant continu associée à un circuit électrique ou électronique comprenant des éléments de dissipation d'énergie par effet Joule.

Par exemple, la membrane peut comporter une ou plusieurs zones métallisées en regard des plaques électrodes précitées, ou bien elle est réalisée en une matière plastique chargée électriquement, auquel cas les moyens de polarisation ne sont pas nécessaires.

Les éléments dé dissipation d'énergie par effet Joule comprennent par exemple une résistance électrique, avantageusement réglable, la structure selon l'invention comprenant alors des moyens commandés de réglage de la valeur de cette résistance pour adaptation de l'impédance acoustique.

Selon un autre mode de réalisation, les moyens de dissipation d'énergie sont du type electromagnétique et comprennent des conducteurs électriques déplacés par la membrane par rapport à des éléments magnétiques portés par le cadre ou constitués par celui-ci, les conducteurs électriques précités comprenant par exemple des bobinages reliés à la membrane ou un ou plusieurs circuits électriques imprimés ou déposés sur la membrane.

En variante, on peut utiliser une membrane magnétique déplaçable par rapport à un circuit électrique.

Chaque structure du type précité est destinée à être juxtaposée et assemblée à une pluralité de structures du même type pour former une paroi plane ou incurvée, convexe ou concave dans laquelle les structures ont des impédances acoustiques semblables ou différentes pour absorber le bruit ou le dévier par réflexion selon les cas.

Dans une telle paroi, les moyens de dissipation d'énergie d'au moins certaines des structures sont associés à des moyens de commande, de réglage ou de pilotage eux-mêmes pilotables par un système de traitement de l'information.

On peut ainsi, notamment, adapter les impédances acoustiques de certaines parties ou de toutes les parties d'une paroi pour tenir compte d'une modification ou d'une évolution dans le temps des caractéristiques du bruit à absorber.

L'invention sera mieux comprise et d'autres caractéristiques, détails et avantages de celle-ci apparaîtront plus clairement à la lecture de la description qui suit, faite à titre d'exemple en référence aux dessins annexés dans lesquels :
- la figure 1 est une vue schématique en perspective avec arrachement partiel d'une structure d'absorption de bruit selon l'invention ;
- la figure 2 est une vue schématique en coupe selon la ligne II-II de la figure 1 ;
- la figure 3 est une vue schématique partielle en perspective d'une variante de réalisation ;
- les figures 4 à 13 représentent schématiquement divers modes de réalisation des moyens de dissipation d'énergie.

La structure d'absorption de bruit selon l'invention, dont un premier mode de réalisation est représenté à titre d'exemple aux figures 1 et 2, comprend essentiellement une membrane 10 fine et étanche au gaz qui est tendue et fixée sur la face supérieure d'un cadre de support 12 dont la partie supérieure estformée avec des cloisons perpendiculaires à la membrane et dont la partie inférieure 16 comporte une paroi de fond 18 parallèle à la membrane.

La membrane 10 peut être réalisée notamment en matière plastique, en élastomère, en métal ou en toute matière permettant de réaliser une membrane suffisamment fine et souple pour être déformable par des ondes acoustiques à absorber. Cette membrane étant fragile, des moyens acoustiquement transparents (non représentés) sont prévus pour la recouvrir et la protéger des agressions mécaniques extérieures, ces moyens étant par exemple constitués par une toile métallique associée à une couche de laine de verre ou analogue.

Le cadre de support 12 est réalisé en toute matière rigide appropriée, notamment en métal ou en matière plastique, en fonction des applications auxquelles la structure selon l'invention est destinée.

La membrane 10 peut être fixée sur le cadre 12 par ses bords 20 rabattus sur la périphérie de la partie supérieure du cadre 12. Un entourage 22 peut être rapporté sur la périphérie du cadre 12 comme représenté schématiquement en figure 1 pour assurer la liaison des structures entre elles, par exemple grâce à des moyens 24 d'accrochage ou d'assemblage tels que des tenons et des rainures en queue d'aronde.

Quand la structure selon l'invention forme une enceinte étanche, on peut prévoir en partie inférieure du cadre 12, comme représenté schématiquement en figure 2, un élément 26 susceptible de se contracter et de s'expanser en fonction des variations de la pression statique et/ou de la température extérieures à la structure d'absorption du bruit selon l'invention, cet élément 26 pouvant être constitué par un ballon souple ou un soufflet relié à l'extérieur par un passage ou orifice 28 d'égalisation de pression statique, traversant par exemple la paroi de fond 18 du cadre 12.

Cet élément 26 occupe une partie relativement importante du volume délimité par le cadre 12 et la membrane 10, par exemple d'environ un tiers de ce volume. Quand la pression ou la température augmente ou diminue à l'extérieur de la structure, la pression ou la température du gaz augmente ou diminue de façon correspondante à l'intérieur de l'élément 26 et compense au moins partiellement les variations de pression à l'intérieur de la structure, ce qui permet de rendre la membrane 10 à peu près insensible aux variations de pression statique et de température extérieures.

De plus, lorsque la surface interne d'un conduit de passage de fluide comprend des structures selon l'invention ou est formée de telles structures, les éléments 26 permettent d'adapter chaque structure à l'évolution de la pression statique dans le conduit.

La membrane 10 peut être fixée par collage sur la partie périphérique supérieure du cadre 12, comme déjà indiqué, ainsi que sur les bords supérieurs des cloisons internes 14 du cadre 12.

En variante, et comme représenté schématiquement en figure 3, les cloisons internes 14 du cadre 12 peuvent être remplacées par des plots 30 perpendiculaires à la membrane et sur les extrémités desquels la membrane peut être fixée par collage.

Les plots 30 peuvent être portés par une plaque ajourée 32, par une grille, ou par tout autre moyen approprié.

La structure d'absorption de bruit selon l'invention comprend également des moyens de dissipation d'énergie dont divers modes de réalisation sont représentés à titre d'exemple aux figures 4 à 13.

En figure 4, les moyens de dissipation d'énergie sont du type à laminage de gaz, (par exemple d'air). Les cloisons internes 14 du cadre 12 délimitent avec la membrane 10 des chambres 34 fermées par une paroi de fond 36 et qui communiquent avec le volume inférieur du cadre 12 par un conduit 38 de section relativement faible et de longueur relativement importante par rapport à sa section, permettant une dissipation d'énergie par écoulement laminaire de gaz.

Dans la variante de réalisation de la figure 5, le conduit 38 est remplacé par un canal 40 formé en creux dans la face supérieure de la paroi de fond 36 à laquelle est associée une plaque de recouvrement 42 qui constitue la paroi supérieure du canal 40. Un orifice 44 de la plaque 42 relie la chambre 34 au canal 40, tandis qu'un orifice 46 de la paroi de fond 36 relie le canal 40 au volume inférieur du cadre 12.

Comme on le voit mieux en figure 6, qui est une vue de dessus des moyens de dissipation d'énergie de la figure 5, le canal 40 peut être formé en spirale dans la paroi de fond 36 de la chambre 34.

Sous l'effet de la pression des ondes acoustiques incidentes, la membrane 10 se déforme et se comporte comme un oscillateur très amorti dont la fréquence centrale est une fonction de la tension de la membrane, de sa masse volumique et de son épaisseur, entre autres. La déformation de la membrane provoque un écoulement laminaire de gaz dans les moyens de dissipation d'énergie constitués par le conduit 38 ou le canal 40.

L'impédance acoustique d'une structure selon l'invention est parfaitement adaptée aux caractéristiques du bruit incident lorsque celui-ci est totalement absorbé, sans réflexion par la membrane.

L'invention prévoit des moyens permettant de modifier, de régler ou de piloter cette impédance acoustique.

Par exemple, dans le cas où les moyens de dissipation d'énergie comprennent un canal 40 du type représenté aux figures 5 et 6, la modification ou le réglage de l'impédance acoustique peut être obtenu par variation de la section transversale du canal 40. Pour cela, comme représenté schématiquement en figure 7, on peut former, sur la face de la plaque 42 qui est tournée du côté de la paroi de fond 36, des nervures en saillie 48 engagées avec un jeu faible dans le canal 40 de la plaque 36, et on prévoit des moyens 50 de modification de la distance entre la plaque 42 et la paroi de fond 36, ces moyens 50 étant par exemple du type à mémoire de forme ou du type piezoélectrique, commandés par un circuit électrique approprié.

La modification de la distance entre la plaque 42 et la paroi 36 modifie la section transversale du canal 40 et donc les conditions d'écoulement laminaire du gaz dans ce canal, ce qui modifie en conséquence l'impédance acoustique de la structure selon l'invention.

Lorsque les moyens de dissipation d'énergie sont du type représenté en figure 4, on peut modifier l'impédance acoustique de la structure en agissant sur le volume de la partie inférieure du cadre 12 (volume sous la paroi 36) par exemple en utilisant un élément gonflable analogue à l'élément 26 de la figure 2, que l'on relie à des moyens de réglage de pression.

Dans la variante de réalisation de la figure 8, la membrane 10 porte des tiges 52 qui s'étendent à l'intérieur du cadre de support, perpendiculairement à la membrane, et qui sont engagées dans des tubes 54 portés par une paroi intermédiaire 36 du cadre de support, de telle sorte que le déplacement des tiges 52 dans les tubes 54 provoqué par les déformations de la membrane 10 se traduise par un écoulement laminaire de gaz dans les tubes 54 et par une dissipation d'énergie correspondante.

Dans la variante de réalisation de la figure 9, les moyens de dissipation d'énergie sont également du type à laminage de gaz et comprennent des plaques horizontales 56 disposées parallèlement à la membrane 10 et à faible distance de celle-ci à l'intérieur du cadre de support, ces plaques 56 étant portées par des moyens 58 permettant de modifier la distance d entre la membrane 10 et les plaques 56. Par exemple, ces moyens 58 sont portés par la paroi intermédiaire 36 et comprennent des éléments à mémoire de forme commandés par un circuit électrique approprié 60.

La modification de la distance d entre une plaque 56 et la membrane 10 entraîne une modification de l'impédance acoustique de la structure selon l'invention.

Dans le mode de réalisation de la figure 10, les moyens de dissipation d'énergie comprennent des plaques électrodes 62 disposées à l'intérieur du cadre de support, parallèlement à la membrane 10 et à faible distance de celle-ci, et par exemple portées par la paroi intermédiaire 36 du cadre support par l'intermédiaire d'éléments diélectriques 64. La membrane 10 comporte des électrodes associées aux plaques 62, telles par exemple que des zones métallisées 66 de sa surface, ces zones 66 et les plaques 62 étant reliées aux pôles d'une source 68 de courant continu par l'intermédiaire d'un élément de dissipation d'énergie tel qu'une résistance électrique 70 qui est avantageusement une résistance variable commandée par un moyen approprié 72, la résistance 70 absorbant l'énergie par effet Joule et la variation de sa valeur permettant de modifier l'impédance acoustique de la structure selon l'invention.

De préférence, des trous 74 sont percés dans les plaques électrodes 62 pour éviter tout effet de laminage de gaz entre elles et la membrane 10.

L'attraction électrostatique exercée par les plaques 62 sur la membrane joue le rôle d'une anti-raideur dynamique qui s'oppose à la raideur du gaz contenu dans la structure. Cela permet de réduire l'épaisseur (ou hauteur) totale de la structure et donc son encombrement.

En variante, la membrane 10 et/ou les plaques électrodes 62 pourraient être constituées d'un electret, tel par exemple qu'une matière plastique du type polyuréthanne ou PVDF chargée électriquement en permanence, les moyens de polarisation des électrodes étant alors supprimés.

Dans le mode de réalisation de la figure 11, les moyens de dissipation d'énergie sont du type électromagnétique. La membrane 10 est reliée, à l'intérieur du cadre, à des bobinages électriques 76 mobiles par rapport à des éléments magnétiques 78 constituant par exemple la paroi intermédiaire 34 du cadre de support. Pour éviter tout effet de laminage de gaz, les parties 78 en saillie vers la membrane peuvent être percées de trous traversants 80.

Dans la variante de réalisation de la figure 12, des éléments magnétiques 82 (par exemple des aimants permanents) sont disposés sous la membrane 10 et des conducteurs électriques 84 sont portés par cette dernière, en étant constitués par exemple par un ou des circuits électriques imprimés ou déposés sur la membrane. Le déplacement de ces conducteurs électriques 84 dans les lignes de champ magnétique des éléments 80 se traduit par une dissipation d'énergie.

Dans la variante de réalisation de la figure 13, c'est une partie du cadre support 12 qui peut être réalisée en matière magnétique et constituer un aimant permanent dont les lignes de champ peuvent être coupées par les conducteurs électriques 84 de la membrane 10 pour un effet de dissipation d'énergie.

Dans une autre variante, on utilise une membrane magnétique qui se déplace par rapport à un circuit électrique pour dissiper de l'énergie.

Les structures élémentaires d'absorption de bruit qui viennent d'être décrites peuvent être assemblées les unes aux autres pour former des parois planes, incurvées, concaves ou convexes, de grande dimension. Par exemple, les structures élémentaires des figures 4, 5, 8 et 9 peuvent avoir des dimensions, en surface, de l'ordre de 5 x 5 cm² et être associées pour former une structure du type de celle représentée en figure 1 ayant une surface de l'ordre de 20 x 20 cm², les hauteurs de ces structures étant en général comprises entre 15 et 50 mm. Les impédances acoustiques des structures élémentaires peuvent être réglées individuellement ou par petits groupes de structures. Le réglage des impédances acoustiques permet d'avoir une impédance bien adaptée pour certaines zones de surface d'une paroi avec une absorption maximale du bruit incident, tandis que d'autres zones de surface de la paroi auront des impédances différentes pour absorber partiellement le bruit incident et le réfléchir partiellement dans une direction déterminée.

Par ailleurs, la possibilité de réglage de l'impédance acoustique de chaque structure élémentaire permet d'obtenir une évolution spatiale des caractéristiques acoustiques d'une paroi. On peut également obtenir une paroi à impédance acoustique non localisée lorsque les parties inférieures des structures élémentaires sont reliées entre elles, l'impédance acoustique des moyens de liaison étant un paramètre de réglage des bandes de fréquences acoustiques à traiter. De plus, comme déjà indiqué, les structures selon l'invention telles que celles de la figure 2, s'adaptent automatiquement aux variations de la pression statique extérieure et par exemple à l'évolution de la pression statique dans un conduit.

## Revendications

1. Structure d'absorption de bruit, comprenant un cadre de support (12) sur lequel est tendue et fixée une membrane étanche (10) dont la face extérieure reçoit des ondes acoustiques, un gaz tel par exemple que de l'air remplissant un volume interne délimité par le cadre (12) et la membrane (10), et des moyens de dissipation d'énergie logés dans ledit volume, **caractérisée en ce que** les moyens de dissipation d'énergie sont du type à laminage de gaz, du type électrostatique ou du type électromagnétique et sont modifiables, réglables ou pilotables pour modification de l'impédance acoustique de ladite structure en fonction des caractéristiques du bruit à absorber, et **en ce que** la structure est fermée de façon étanche et contient un élément volumique (26) expansible et contractile tel qu'un ballon ou un soufflet par exemple, rempli d'air et communiquant avec l'extérieur par un orifice (28) d'égalisation de pression statique, cet élément(26) occupant une fraction notable du volume interne de ladite structure.

2. Structure selon la revendication 1, **caractérisée en ce que** les moyens de dissipation du type à laminage de gaz comprennent des plaques (56) disposées à l'intérieur du cadre (12), à faible distance de la membrane (10), et des moyens (58,60) de modification de cette distance.

3. Structure selon la revendication 1, **caractérisée en ce que** les moyens de dissipation à laminage de gaz comprennent au moins un passage ou conduit (38) d'écoulement de gaz reliant une chambre fermée (34) délimitée à l'intérieur du cadre (12) par la membrane (10) à une autre chambre à l'intérieur de ladite structure.

4. Structure selon la revendication 3, **caractérisée en ce que** ledit passage est un canal (40) formé entre deux plaques superposées (36,42).

5. Structure selon la revendication 4, **caractérisée en ce qu'**elle comprend des moyens (48,50) de modification de la section du canal (40) par modification de la distance entre les deux plaques superposées (36,42).

6. Structure selon la revendication 1, càractérisée en ceque les moyens de dissipation à laminage de gaz comprennent des tiges (52) portées par la membrane (10) et s'étendant perpendiculairement à celle-ci à l'intérieur du cadre dans des tubes fixes (54) qui sont fermés à leur extrémité opposée à la membrane (10) et qui délimitent avec les tiges (52) des conduits annulaires de laminage de gaz.

7. Structure selon l'une des revendications précédentes, **caractérisée en ce que** son volume interne délimité par la membrane (10), le cadre de support (12) et une paroi de fond (18) portée par le cadre (12) est réglable, par exemple au moyen d'un élément gonflable logé à l'intérieur du cadre.

8. Structure selon la revendication 1, **caractérisée en ce que** les moyens de dissipation du type électrostatique comprennent des plaques électrodes (62) disposées parallèlement à la membrane (10) à distance de celle-ci et au moins une autre électrode formée sur la membrane et reliée avec lesdites plaques (62) à des moyens de polarisation (68) comprenant des éléments de dissipation d'énergie tels qu'une résistance électrique (70) par exemple.

9. Structure selon la revendication 8, **caractérisée en ce qu'**elle comprend des moyens (72) de réglage de la valeur de la résistance électrique (70).

10. Structure selon la revendication 8 ou 9, **caractérisée en ce que** la membrane (10) comporte une ou plusieurs zones métallisées (66) en regard desdites plaques électrodes (62).

11. Structure selon la revendication 1, **caractérisée en ce que** les moyens de dissipation du type électrostatique comprennent des plaques électrodes disposées parallèlement à la membrane à distance de celle-ci et au moins une autre électrode formée par la membrane (10), celle-ci et/ou les plaques (62) étant chargées électriquement en permanence.

12. Structure selon la revendication 1, **caractérisée en ce que** les moyens de dissipation du type électromagnétique comprennent une membrane magnétique déplacée par rapport à un conduit électrique ou bien des conducteurs électriques déplacés par la membrane (10) par rapport à des éléments magnétiques (78,82) portés par le cadre (12) ou constitués par celui-ci, les conducteurs électriques comprenant par exemple des bobinages (76) reliés à la membrane (10) ou des circuits électriques (84) imprimés ou déposés sur la membrane.

13. Structure selon l'une des revendications 1 à 12, **caractérisée en ce qu'**elle est juxtaposée et assemblée à une pluralité de structures du même type pour former une paroi plane ou incurvée, convexe ou concave dans laquelle les structures ont des impédances acoustiques semblables ou différentes pour absorber le bruit incident ou le dévier par réflexion selon les cas.

14. Paroi comprenant une pluralité de structures selon la revendication 13, **caractérisée en ce que** les moyens de dissipation d'énergie de certaines au moins desdites structures sont associés à des moyens de commande, de réglage ou de pilotage eux-mêmes pilotables par un système de traitement de l'information, et sont par exemple adaptables au bruit à absorber et à son évolution.

## Patentansprüche

1. Geräuschabsorptionsstruktur, die einen Tragrahmen (12) umfasst, auf dem eine undurchdringliche Membran (10) aufgespannt und befestig ist, wobei die Außenseite des Rahmens akustische Wellen aufnimmt, ein Gas wie z.B. Luft ein inneres Volumen ausfüllt, das durch den Rahmen (12) und die Membran (10) begrenzt ist, und ein in diesem Volumen angeordnete Energiedissipationseinrichtungen umfasst, **dadurch gekennzeichnet, dass** die Dissipationseinrichtungen als Einrichtung zur Gasdrosselung, als Einrichtung elektrostatischer oder elektromagnetischer Art ausgebildet und veränderbar, einstellbar oder steuerbar sind zur Änderung der akustischen Impedanz der besagten Struktur je nach Eigenschaften der zu absorbierenden Geräusche und die Struktur dicht abgeschlossen ist und ein Volumenelement (26) enthält, das sich ausdehnen und zusammenziehen kann wie beispielsweise ein Ballon oder ein Blasebalg, das mit Luft gefüllt und mit dem Äußeren durch ein Öhr (28) zum Ausgleich des statischen Drucks verbunden ist, wobei dieses Element (26) einen beachtlichen Teil des inneren Volumens der besagten Struktur einnimmt.

2. Struktur gemäß Anspruch 1, **dadurch gekennzeichnet, dass** die Energiedissipationseinrichtungen als Gasdrosselungseinrichtung ausgestaltet sind und Platten (56), die im Inneren des Rahmens (12) in geringem Abstand zur Membran (10) angeordnet sind, und Einrichtungen (58, 60), um diesen Abstand zu verändern, umfassen.

3. Struktur gemäß Anspruch 1, **dadurch gekennzeichnet, dass** die Energiedissipationseinrichtungen durch Gasdrosselung mindestens einen Durchgang oder Kanal (38) für die Gasströmung umfassen, der eine geschlossene Kammer (34), die im Inneren des Rahmens (12) von der Membran (10) begrenzt wird, mit einer anderen Kammer verbindet, die sich im Inneren der besagten Struktur befindet.

4. Struktur gemäß Anspruch 3, **dadurch gekennzeichnet, dass** der besagte Durchgang ein Kanal (40) ist, der zwischen zwei übereinanderliegenden Platten (36, 42) gebildet wird.

5. Struktur gemäß Anspruch 4, **dadurch gekennzeichnet, dass** sie Einrichtungen (48, 50) zur Änderung des Kanalquerschnitts (40) durch Änderung des Abstands zwischen zwei übereinanderliegen Platten (36, 42) umfasst.

6. Struktur gemäß Anspruch 1, **dadurch gekennzeichnet, dass** die Dissipationseinrichtungen zur Gasdrosselung Stäbe (52) umfassen, die von der Membran (10) getragen werden und sich senkrecht zu dieser im Inneren des Rahmens in festen Röhren (54) erstrecken, die an ihrem der Membran (10) gegenüberliegenden Ende geschlossen sind und die mit den Stäben (52) ringförmige Leitungen für die Gasdrosselung begrenzen.

7. Struktur gemäß einer der vorstehenden Ansprüche, **dadurch gekennzeichnet, dass** ihr durch dir Membran (10), den Tragrahmen (12) und eine Bodenwand (18), die von dem Rahmen (12) getragen wird, begrenztes Volumen einstellbar ist, beispielsweise mittels eines aufblasbaren Elements, das sich im Inneren des Rahmens befindet.

8. Struktur gemäß Anspruch 1, **dadurch gekennzeichnet, dass** die Energiedissipationseinrichtungen elektrostatischer Art plattenförmige Elektroden (62) umfassen, die parallel und in einem Abstand zur Membran (10) angeordnet sind, und mindestens eine weitere Elektrode, die auf der Membran gebildet und mit den besagten Platten (62) mit Polarisationseinrichtungen (68) verbunden ist, die Energiedissipationselemente wie zum Beispiel einen elektrischen Widerstand (70) enthält.

9. Struktur gemäß Anspruch 8, **dadurch gekennzeichnet, dass** sie Einrichtungen (72) umfasst, um den Wert des elektrischen Widerstands (70) einzustellen.

10. Struktur gemäß Anspruch 8 oder 9, **dadurch gekennzeichnet, dass** die Membran (10) einen oder mehrere, den vorgenannten plattenförmigen Elektroden (62) gegenüberstehende metallisierte Bereiche (66) aufweist.

11. Struktur gemäß Anspruch 1, **dadurch gekennzeichnet, dass** die Energiedissipationseinrichtungen elektrostatischer Art plattenförmige Elektroden umfassen, die parallel und mit einem Abstand zur Membran angeordnet sind, und mindestens eine weitere Elektrode, die durch die Membran (10) gebildet wird, wobei diese und/oder die Platten (62) ständig elektrisch geladen sind.

12. Struktur gemäß Anspruch 1, **dadurch gekennzeichnet, dass** die Dissipationseinrichtungen elektromagnetischer Art eine magnetische Membran, die gegenüber einem elektrischen Leiter verschoben ist, oder elektrische Leiter umfassen, die durch die Membran (10) gegenüber den magnetischen Elementen (78, 82) verschoben sind, die vom Rahmen (12) getragen werden oder von diesem gebildet werden, wobei die elektrischen Leiter beispielsweise Wicklungen (76) umfassen, die mit der Membran (10) oder mit auf der Membran aufgedruckten oder aufgetragenen Stromkreisen (84) verbunden sind.

13. Struktur gemäß einer der Ansprüche 1 bis 12, **dadurch gekennzeichnet, dass** sie neben einer Vielzahl von Strukturen der gleichen Art angeordnet und mit ihr verbunden ist, um so eine ebene oder gebogene, konvexe oder konkave Wand zu bilden, in der die Strukturen ähnliche oder unterschiedliche akustische Impedanzen haben, um je nachdem die Geräusche zu absorbieren oder sie durch Reflexion umzulenken.

14. Wand, die eine Vielzahl von Strukturen gemäß Anspruch 13, umfasst, **dadurch gekennzeichnet, dass** die Energiedissipationseinrichtungen zumindest bestimmter der besagten Strukturen mit Bedienungs-, Einstell ― oder Steuereinrichtungen verbunden sind, die selbst über ein Datenverarbeitungssystem steuerbar sind und beispielsweise an die zu absorbieren Geräusche und ihre Änderung angepasst werden können.

## Claims

1. A noise-absorption structure comprising a support frame (12) over which a gastight membrane (10) is tensioned and fixed, the outside face of the membrane receiving soundwaves, a gas such as air, for example, filling an internal volume defined by the frame (12) and the membrane (10), and energy-dissipation means housed in said volume, **characterized in that** the energy-dissipation means are of the laminar gas-flow type, of the electrostatic type, or of the electromagnetic type, and are modifiable, adjustable, or controllable in order to modify the acoustic impedance of said structure as a function of the characteristics of the noise to be absorbed and the structure is closed in gastight manner and contains an expandable and contractible volume element (26) such as a balloon or a bellows, for example, filled with air and communicating with the outside via a static pressure equalizing orifice (28), said element (26) occupying a considerable fraction of the inside volume of said structure.

2. A structure according to claim 1, **characterized in that** the laminar gas flow type dissipation means comprise plates (56) disposed inside the frame (12), a short distance from the membrane (10), and means (58, 60) for modifying this distance.

3. A structure according to claim 1, **characterized in that** the laminar gas flow dissipation means comprise at least one gas flow passage or duct (38) connecting a closed chamber (34) defined inside the frame (12) by the membrane (10) to another chamber inside said structure.

4. A structure according to claim 3, **characterized in that** said passage is a channel (40) formed between two superposed plates (36, 42).

5. A structure according to claim 4, **characterized in that** the structure comprises means (48, 50) for modifying the section of the channel (40) by modifying the distance between the two superposed plates (36, 42).

6. A structure according to claim 1, **characterized in that** the laminar gas flow dissipation means comprise rods (52) carried by the membrane (10) and extending perpendicularly therefrom inside the frame in fixed tubes (54) which are closed at their ends remote from the membrane (10) and which co-operate with the rods (52) to define annular gas-flow channels.

7. A structure according to claim 1, **characterized in that** its internal volume defined by the membrane (10), the support frame (12) and a bottom wall (18) carried by the frame (12) is adjustable, for example by means of an inflatable element housed inside by the frame.

8. A structure according to claim 1, **characterized in that** the dissipation means of the electrostatic type comprise electrode plates (62) disposed parallel to the membrane (10) at a distance therefrom, and at least one other electrode formed on the membrane and connected together with said plates (62) to bias means (68) including energy-dissipation elements, such as a resistor (70) for example.

9. A structure according to claim 8, **characterized in that** the structure comprises means (72) for adjusting the resistance of the resistor (70).

10. A structure according to claim 8 or 9, **characterized in that** the membrane (10) includes one or more metal-coated zones (66) facing said electrode plates (62).

11. A structure according to claim 1, **characterized in that** the dissipation means of the electrostatic type comprise electrode plates disposed parallel to the membrane at a distance therefrom and at least one electrode formed by the membrane (10), said electrode and/or the plates being permanently electrically charged.

12. A structure according to claim 1, **characterized in that** the dissipation means of the electromagnetic type comprise a magnetic membrane moved relative to an electric circuit or electric conductors moved by the membrane (10) relative to magnetics elements (78, 82) carried by the frame (12) or constituted thereby, the electric conductors comprising for example coils (76) connected to the membrane (10) or electric circuits (84) printed or deposited on the membrane.

13. A structure according to any one of claims 1 to 12, **characterized in that** the structure is juxtaposed and assembled with a plurality of structures of the same type to form a wall that is plane or curved, convex or concave, in which the structures have acoustic impedances that are similar or different for absorbing the incident noise or for deflecting it by reflection, as appropriate.

14. A wall comprising a plurality of structures according to claim 13, **characterized in that** the energy dissipation means of at least some of said structures are associated with modification, adjustment, or control means themselves controllable by a data processor system, and are, for example, adaptable to the noise that is to be absorbed and to variation thereof.
